# EUROPÄISCHE PATENTSCHRIFT

(11) **EP 1 893 366 B1**
(45) Veröffentlichungstag und Bekanntmachung des Hinweises auf die Patenterteilung: **03.03.2010**
(21) Anmeldenummer: 06755230.7
(22) Anmeldetag: 17.05.2006
(51) Int. Cl.: B22D 11/12, B22D 11/20

(54) **VERFAHREN ZUR REGELUNG UND/ODER STEUERUNG EINES VERSTELLBAREN ROLLENSEGMENTES IN EINER STRANGGIEßANLAGE**
METHOD FOR REGULATING AND/OR CONTROLLING AN ADJUSTABLE ROLL SEGMENT IN A CONTINUOUS CASTING INSTALLATION
PROCEDE DE REGULATION ET/OU DE COMMANDE D'UN SEGMENT DE CYLINDRE REGLABLE DANS UN DISPOSITIF DE COULEE CONTINUE

(30) Priorität: 20.06.2005 DE 102005028711
(43) Veröffentlichungstag der Anmeldung: 05.03.2008
(73) Patentinhaber: SIEMENS AKTIENGESELLSCHAFT, 80333 München (DE)
(72) Erfinder: WEISSHAAR, Bernhard, 91074 Herzogenaurach (DE)
(86) Internationale Anmeldenummer: PCT/EP2006/062372
(87) Internationale Veröffentlichungsnummer: WO 2006/136483

(56) Entgegenhaltungen:
- EP-A- 0 730 924
- WO-A-88/00101

## Beschreibung

Die Erfindung bezieht sich auf ein Verfahren zur Regelung und/oder Steuerung eines verstellbaren Rollensegmentes in einer Stranggießanlage, wobei das Rollensegment zur Führung des Stranges folgende Elemente aufweist: Einen beweglichen Oberrahmen mit mindestens einer Oberrolle, einen Unterrahmen mit mindestens einer Unterrolle, eine Anstellvorrichtung zur Relativpositionierung des Oberrahmens bezüglich des Unterrahmens mit einer oder mehreren Anstellweiten, wobei ein Eingang des Rollensegmentes eine Eingangs-Maulweite und ein Ausgang eine Ausgangs-Maulweite aufweist.

Stranggießanlagen dienen zum kontinuierlichen Vergießen von quadratischen (Knüppeln) oder rechteckförmigen (Brammen) Querschnitten in Kokillen. Der Strang wird bei Brammenanlagen nach dem Austritt aus der gekühlten Kokille zur Stützung der Strangschale und zur Erzielung einer Dickenreduktion in Rollensegmenten geführt. Das Segment besteht vorzugsweise aus einem beweglichen Ober- und einem festen Unterrahmen, die beide mit mehreren Rollen versehen sind. Der Oberrahmen des Segmentes kann gegenüber dem Unterrahmen über beispielsweise je zwei hydraulische Anstellvorrichtungen in der Nähe des Eingangs und des Ausgangs innerhalb gewisser Grenzen positioniert werden. Bei Rollensegmenten in Stranggießanlagen können die Maulweiten zwischen den ersten Ober- und Unterrollen am Eingang und den letzten Ober- und Unterrollen am Ausgang auf vorgegebene Werte eingestellt werden. Unter anderem wegen einer thermischen Schrumpfung des Stranges ist die Maulweite am Auslauf vorzugsweise geringer als am Einlauf des Rollensegmentes.

EP 0 730 924 A1 offenbart ein Verfahren zum kontinuierlichen Vergießen von Dünnbrammen. Hierbei werden Anstellsegmente mit Unterrollen und Oberrollen verwendet, wobei eine Reduktion des Stranges durch Anstellen der Segmente gegen den Strang erfolgt.

Es ist **Aufgabe** der Erfindung die Maulweiten, insbesondere im Hinblick auf eine Automatisierung, mit einem schnelleren, aber vor allem genaueren Verfahren als es bisher möglich ist zu berechnen.

Diese Aufgabe wird erfindungsgemäß dadurch gelöst, dass zur Regelung bzw. zur Steuerung des gekrümmten Rollensegmentes ein Automatisierungssystem die Maulweite(n) in die Anstellweite(n) oder umgekehrt umrechnet, indem eine durch einen Ein-Berührpunkt einer Eingangs-Unterrolle und durch einen Aus-Berührpunkt einer Ausgangs-Unterrolle führende gekrümmte Unterkurve, und eine durch einen oberen Ein-Berührpunkt und durch einen oberen Aus-Berührpunkt führende gekrümmte Oberkurve bestimmt wird, und die Anstellweiten über eine Anstellposition der Anstellvorrichtung mit Hilfe der gekrümmten Unterkurve und der gekrümmten Oberkurve berechnet werden.

Insbesondere im Hinblick auf eine Automatisierung, mittels einfacher Algorithmen und mit einer vom Anlagenbetreiber geforderten Mindesttoleranz, können die Anstellweiten oder Maulweiten mit ausreichender Genauigkeit berechnet werden. Durch die Bestimmung einer Unterkurve können Berührpunkte von Rollen des Unterrahmens definiert werden. Durch die Bestimmung einer Oberkurve können Berührpunkte von an oder bei Rollen des Unterrahmens zumindest näherungsweise bestimmt werden. Mittels der Unterkurve und der Oberkurve, welche letztendlich eine Führungslinie oder einen Führungsweg des Stranges innerhalb des Rollensegmentes beschreiben, können so auf vorteilhafte Weise Orte und Weiten zwischen dem Unterrahmen und dem Oberrahmen bestimmt werden.

Vorzugsweise wird die Eingangs-Maulweite von dem Eingangs-Berührpunkt und die Ausgangs-Maulweite von dem Ausgangs-Berührpunkt orthogonal zur Unterkurve in Richtung des Oberrahmens abgetragen, wodurch der obere Ein-Berührpunkt (der Eingangs-Oberrolle) und der obere Aus-Berührpunkt (der Ausgangs-Oberrolle) bestimmt werden. Ausgehend von der Unterkurve und der Kenntnis der geometrischen Ausdehnung einer Stranggießanlage bzw. von deren Rollensegmenten können annähernd alle Punkte des Rollensegmentes auf einfache Art und Weise berechnet werden.

Die Ein- bzw. Aus-Berührpunkte sind nicht notwendigerweise die geometrischen Berührpunkte (einer Tangente). Vielmehr sind es Punkte, die - zumindest für praktische Anwendungen mit ausreichender Genauigkeit - die Maulweiten definieren. Dies gilt besonders für die oberen Berührpunkte.

Von besonderem Vorteil ist es, dass die Anstellweite für mindestens einen der folgenden Rollensegment-Typen:
a) gerader Segment-Typ und/oder
b) gekrümmter Segment-Typ, insbesondere
   b1) gleichförmig gekrümmter Segment-Typ und/oder
   b2) ungleichförmig gekrümmter Segment-Typ,
ermittelt wird. Ganz besonders vorteilhaft ist es, dass die Methodik des Rechenganges bzw. ein Grundalgorithmus trotz unterschiedlicher Segmentgeometrien konsequent gleichgehalten werden kann. Dabei wird die Tatsache ausgenutzt, dass die Unter- und die Oberkurve im Grundzustand eines jeden Segment-typs zueinander parallel sind. Eine Anstellbewegung des Oberrahmens verschiebt nur die Oberkurve, deren Lage dann neu berechnet werden muss.

Zweckmäßiger Weise wird für die Berechnung der Kurven des geraden Segment-Typs jeweils eine Geradengleichung verwendet. Da eine Geradengleichung bereits durch zwei Punkte eindeutig beschrieben ist, ergibt sich besonders für den geraden Segment-Typ ein einfaches Rechenverfahren.

Eine vorteilhafte Erweiterung ist, dass für die Berechnung der Kurven des gekrümmten Segment-Typs, insbesondere des gleichförmig gekrümmten Segment-Typs, jeweils eine Kreisbogengleichung verwendet wird. Durch die Verwendung einer Kreisbogengleichung kann für die gleichförmig gekrümmten Segment-Typen auf sehr vorteilhafte Weise die Unterkurve und die Oberkurve, welche exakt mit den Berührpunkten des Rollensegmentes übereinstimmen, bestimmt werden.

Vorzugsweise wird für den ungleichförmig gekrümmten Segment-Typ die Unterkurve mittels einer Summe von Kreisbogenstücken, insbesondere mittels einer Summe von Kreisgleichungen, ermittelt und die Oberkurve mittels einer Kreis-Bogen-Näherungs-Gleichung. Durch Zuhilfenahme von numerischen Rechenverfahren und/oder Reihenentwicklungen kann so in vorteilhafter Weise selbst ein ungleichförmig gekrümmtes Rollensegment in guter Näherung durch eine Gleichung beschrieben werden.

Zweckmäßig ist, dass die Unterkurve mittels einer Hüllkurve, insbesondere mittels einer Summe von Kreisgleichungen mit Mittelpunktskoordinaten, Radius und Winkel, vorzugsweise mittels Wertepaaren der Kreisgleichungen, ermittelt wird.

Nach einer anderen bevorzugten Ausgestaltung wird für die Kreis-Bogen-Näherungs-Gleichung ein Radius ermittelt, welcher ein Mittelwert aus der Summe der Radien der Kreisgleichungen der Unterkurve, insbesondere der Hüllkurve ist. Hinsichtlich der numerischen Entwicklung von Kurven und/oder Gleichungen gelten die gleichen Vorteile wie zuvor genannt.

Selbst bei Verwendung von numerischen Näherungsverfahren oder Annäherungskurven wird die geforderte Genauigkeit dadurch erreicht, dass an den Anstellpositionen ein Korrekturwert als eine Differenz zwischen einer bezüglich der die Unterrollen tangierenden Unterkurve verschobenen Unterkurve und der Oberkurve, insbesondere einer Kreis-Bogen-Näherungskurve, ermittelt wird. Die zuvor beschriebene Ausgestaltung hat den besonderen Vorteil, dass trotz Näherungsverfahren und durch die Ermittlung von Korrekturwerten ein möglicher Rechenfehler kompensiert wird.

Dabei ist es zweckmäßig, dass an den Anstellpositionen die Anstellweite mit Hilfe des Korrekturwertes ermittelt wird.

Nach einer bevorzugten Weiterbildung wird ein Koordinatenursprung eines Koordinatensystems jeweils in die Mitte einer Projektionslinie gelegt, welche durch Projektion der Unterkurve, vorzugsweise einer Passlinie, auf die Abszisse entsteht. Die Wahl eines Koordinatensystems und die Festlegung auf einen Koordinatenursprung vereinfachen die vorgenannten Rechenverfahren um ein Weiteres.

Vorzugsweise liegt die Unterkurve mit einem Punkt im Koordinatenursprung. Für eine weitere Vereinfachung der Berechnung der Rollensegmente ist es günstig wenn der Koordinatenursprung vorzugsweise in der Mitte des Rollensegmentes liegt oder die Unterkurve zumindest mit dem Mittelpunkt der Passlinie im Koordinatenursprung liegt.

Zur Erfindung gehört auch ein Computerprogramm-Produkt, umfassend Programmcode-Mittel, geeignet zur Durchführung aller Schritte eines Verfahren nach einem der obigen Ansprüche, wenn das Computerprogramm-Produkt auf einem Datenverarbeitungssystem oder Automatisierungssystem ausgeführt wird. Mit einem maschinenlesbaren Programmcode auf einem Datenträger, beispielsweise einer CD oder einem Memory-Stick, lassen sich mit Vorteil Datenverarbeitungsanlagen zu einem Berechnungsmodul für die Anstellweiten, Maulweiten, für eine Sollwertberechnung und/oder Istwert-Berechnung herrichten.

Bevorzugte, jedoch keinesfalls einschränkende Ausführungsbeispiele der Erfindung werden nunmehr anhand der Zeichnung näher erläutert. Zur Verdeutlichung ist die Zeichnung nicht maßstäblich ausgeführt und gewisse Merkmale sind nur schematisiert dargestellt. Im Einzelnen zeigt die
- FIG 1: ein Rollensegment in einer Seitenansicht,
- FIG 2: ein Rollensegment mit Anstellvorrichtung in einer Draufsicht,
- FIG 3: ein Segment mit Anstellvorrichtung in einer Seitenansicht,
- FIG 4: ein Segment-bezogenes Koordinatensystem eines geraden Segment-Typs,
- FIG 5: ein Segment-bezogenes Koordinatensystem eines gleichförmig gekrümmten Segment-Typs,
- FIG 6: eine Definition von Rollenlagen im ungleichförmig gekrümmten Segment-Typ,
- FIG 7: ein Näherungsverfahren für den ungleichförmig gekrümmten Segment-Typ,
- FIG 8: ein Segment-bezogenes Koordinatensystem des ungleichförmig gekrümmten Segment-Typs.

Figur 1 zeigt schematisiert ein Rollensegment 1 mit einem Oberrahmen 4 und einem Unterrahmen 5. Mittels mehrerer Unterrollen 7 und mehrerer Oberrollen 8 wird ein Strang 3 durch das Rollensegment 1 geführt. Über einen Eingang EN mit einer Maulweite 10 wird der Strang in Gießrichtung zu einem Ausgang EX mit einer Maulweite 11 geführt. Entscheidend für das Einführen eines Stranges und das Ausleiten eines Stranges ist jeweils ein Rollenpaar. Für den Eingang sind das eine Eingangs-Unterrolle 22 und eine Eingangs-Oberrolle 32 und für den Ausgang besteht das Rollenpaar aus einer Ausgangs-Unterrolle 24 und einer Ausgangs-Oberrolle 34.

Figur 2 zeigt stark schematisiert ein Rollensegment 1 in einer Draufsicht. In den Eckbereichen des rechteckförmigen Rollensegmentes sind am Eingang EN und am Ausgang EX jeweils zwei Anstellvorrichtungen 12 und 13 bzw. 14 und 15 vorhanden. Ein Anstellvorrichtungs-Paar bilden also die Anstellvorrichtungen 12 und 13 am Eingang. Ein weiteres Anstellvorrichtungs-Paar bilden die Anstellvorrichtungen 14 und 15 am Ausgang des Rollensegmentes 1.

Figur 3 zeigt ebenfalls stark schematisiert einen Segment-Typ mit Anstellvorrichtungen in einer Schräglage. In der Praxis beträgt die Schräglage wenige mm auf ca. Im Basislänge. Der Oberrahmen 4 ist bezüglich des Unterrahmens 5 in einer Schräglage zu ihm positioniert. Die Anstellvorrichtungen 12, 13, 14 und 15 werden mittels Hydraulikzylindern verstellt. Der Eingang EN ist gegenüber dem Ausgang EX über eine Anstellweite 20 gegenüber einer Anstellweite 21 höher positioniert, so dass der Oberrahmen 4 in die geforderte Schräglage versetzt wird. Für eine zusätzliche Stabilität wird der Oberrahmen 4 über Gleitschutzkappen 50 geführt.

In den Figuren 4, 5, 6 und 7 wird die Art der Umrechnung für unterschiedliche Segment- oder Rollensegment-Typen gezeigt. Die Art der Umrechnung orientiert sich an der geometrischen Form der Rollenanordnung im Segment. Es gibt drei geometrisch verschiedene Segment-Typen:
a) gerader Segment-Typ
b) gleichförmig gekrümmter Segment-Typ,
c) ungleichförmig gekrümmter Segment-Typ.

Allen Segment-Typen ist dabei gemeinsam, dass ihre Berührpunkte zwischen den Rollen und dem Strang 3 eine einhüllende Kurve bilden, welche den oben genannten Geometrien entspricht. Solch eine Betrachtungsweise erlaubt für die Berechnung eine Loslösung von der Mechanik und damit eine abstrakt mathematische Behandlung. Ein erlaubter Fehler der Berechnung sollte vorzugsweise unter 0,1 mm liegen.

Figur 4 zeigt die Umrechnung von Maulweiten 10, 11 in Anstellweiten 20, 21 eines geraden Segment-Typs. Für den geraden Segment-Typ wird eine Geradengleichung mit dem Mittelpunkt einer Unterkurve 26 bzw. einer Passlinie in den Koordinatenursprung gelegt. Ein Ein-Berührpunkt en, welcher durch die Berührung der Eingangs-Unterrolle 22 mit dem Strang 3 entsteht, und ein Aus-Berührpunkt ex, welcher durch den Kontakt einer Ausgangs-Unterrolle 24 mit dem Strang 3 gebildet wird, bildet die Geradengleichung in einem Koordinatensystem 27. Mit der Geradengleichung wird also die Unterkurve 26 beschrieben, anhand der Unterkurve 26 können so die Berührpunkte der Ein- und Ausgangs-Unterrollen 22, 24 oder allgemein der Unterrollen 7 des Unterrahmens 5 beschrieben werden. Durch Errichten von Loten in den Punkten en bzw. ex sowie das Abtragen der Maulweiten 10 und 11 am Eingang EN bzw. am Ausgang EX ergeben sich die Punkte on bzw. ox. Der Punkt on ist näherungsweise der obere Ein-Berührpunkt einer Eingangs-Oberrolle 32 mit dem Strang 3. Der obere Aus-Berührpunkt ox ist näherungsweise der Berührpunkt zwischen einer Ausgangs-Oberrolle 34 und dem Strang 3. Durch die Berührpunkte on, ox ist eine Oberkurve 28 mittels einer Geradengleichung definiert. Damit können an den Stellen -x_{A} und x_{A}, welche die Positionen der Anstellvorrichtungen bilden, die aus den Maulweiten 10, 11 resultierenden Anstellweiten 20, 21 bestimmt werden.

Figur 5 zeigt die Berechnung für einen gleichförmig gekrümmten Segment-Typ. Für diesen Segment-Typ wird zur Nachbildung der Berührpunkte en und ex, welche jeweils durch den Kontakt der Eingangs-Unterrolle 22 mit dem Strang 3 bzw. der Ausgangs-Unterrolle 24 mit dem Strang 3 entstehen, eine Kreisbogengleichung angewendet. Mit der Kreisbogengleichung lässt sich exakt die Unterkurve 26 bestimmen. Die Unterkurve 26 bildet dabei die bogenförmige Passlinie der unteren Rollen eines gekrümmten Segment-Typs. Die Passlinie berührt dabei in der Segment-Mitte den Koordinatenursprung im Koordinatensystem 27. Durch Errichten der Lote ausgehend von der Unterkurve 26 in den Punkten en bzw. ex und Abtragen der Eingangs-Maulweite 10 bzw. der Ausgangs-Maulweite 11 werden der obere Ein-Berührpunkt on bzw. der obere Aus-Berührpunkt ox mit der Eingangs-Oberrolle 32 bzw. der Ausgangs-Oberrolle 34 bestimmt. Mittels einer bezüglich der die Unterrollen 22, 24 tangierenden Unterkurve 26 verschobenen Unterkurve 26' ist die Grundstellung des Segmentes gegeben, d.h. die Hüllkurven von Ober- und Unterrahmen sind zueinander parallel, haben also überall die gleiche Maulweite. Ist der Verlauf der Oberkurve 28 eindeutig bestimmt, so können die Anstellweiten 20 und 21 über einfache trigonometrische Berechnungen ermittelt werden.

Figur 6 zeigt die Definition der Rollenlagen im ungleichförmig gekrümmten Segment-Typ. Die Unterkurve 26 oder die Hüllkurve der Rollen des Unterrahmens oder die Passlinie setzt sich um jede der n Rollen aus einzelnen Kreisbogenstücken unterschiedlicher Radien Rᵢ zusammen. Die Mittelpunktkoordinaten Xᵢ,Yᵢ, die Radien Rᵢ und die Winkellage Φᵢ eines jeden Kreis-Bogen-Stücks sind in einem anlagenfesten Koordinatensystem bzw. in einem Segment-bezogenen Koordinatensystem gegeben. Eine Umrechnung von einem anlagenfesten Koordinatensystem in ein Segment-bezogenes Koordinatensystem kann aufgrund einer bekannten Einbaulage des Segmentes in einer Strangtransportmaschine vorgenommen werden. Die verschobene Unterkurve 26' ist auch beim ungleichförmig gekrümmten Segment-Typ derart zu der Unterkurve 26 verschoben, dass eine Grundstellung des Segmentes dargestellt ist.

Figur 7 verdeutlicht ein Ermitteln von Korrekturwerten ΔY_{en,} ΔYₑₓ bei Bestimmung einer Hüllkurve für den Oberrahmen 4 mit einem Näherungsverfahren. An den Positionen -X_{A} und X_{A} der Anstellvorrichtungen werden die Fehler bzw. Korrekturwerte ΔYₑₙ und ΔYₑₓ berechnet, welche sich aus der Abweichung zwischen der in die Punkte on und ox verschobenen Unterkurve 26' zu einer Kreis-Bogen-Näherungs-Kurve 29 ergeben. Die Kreis-Bogen-Näherungs-Kurve 29 führt ebenfalls durch die Punkte on und ox und wird mit einem Radius R_{M} angegeben, wobei der Radius ${R}_{M} = \frac{1}{n} {\sum }_{i = 1}^{n} Ri$ der Mittelwert der Summe der Radien Ri ist.

Figur 8 zeigt ein Segment-bezogenes Koordinatensystem für den ungleichförmig gekrümmten Segment-Typ. Durch das bereits beschriebene, lotrechte Abtragen der Maulweiten 10, 11 von dem Ein-Berührpunkt en bzw. von dem Aus-Berührpunkt ex sind die oberen Berührpunkte on und ox festgelegt. Zur Vereinfachung des Rechenverfahrens wird für den Oberrahmen 4 mit der Kreis-Bogen-Näherungs-Kurve 29 weitergerechnet. Damit können an den Positionen -X_{A} und X_{A} aus den Maulweiten 10, 11 die resultierenden Anstellweiten 20, 21 unter Verwendung der vorher gewonnenen Korrekturwerte ΔYₑₙ und ΔYₑₓ bestimmt werden.

Die zuvor beschriebenen Algorithmen zur Umrechnung von Maulweiten in Anstellweiten oder umgekehrt, erlauben eine Transformation der Prozessgrößen (Maulweiten, Dicken), die für einen Anlagenbediener von Bedeutung sind, in die Größen und Positionen, wie sie für einen Regelungstechniker und/oder Inbetriebsetzer einer Stranggießanlage von Bedeutung sind. Trotz unterschiedlicher Segment-Typen ist der Grundrechenalgorithmus für alle Segment-Typen gleich, dies vereinfacht einen Automatisierungsprozess, da beispielsweise nur eine Funktion für alle Segmente aufgerufen werden muss.

Eine Kalibrierung auf eine Nenn-Anstellposition in der Grundstellung, ist unter Einstellung einer Nenn-Maulweite sehr einfach möglich. Die Nenn-Maulweite wird vorzugsweise durch ein kraftgeregeltes Auffahren auf entsprechende Kalibrierstücke zwischen den oberen- und unteren Eintritts- sowie auch Austrittsrollen eingestellt.

Die Rechenalgorithmen für den geraden und den kreisförmigen Segment-Typ sind sehr genau, d.h. sie sind nur durch eine numerische Genauigkeit eines Automatisierungssystems begrenzt. Der Rechenalgorithmus für den ungleichförmig gekrümmten Segment-Typ weist eine Genauigkeit von weniger als 0,01 mm bei einer geforderten Regelgenauigkeit von ca. 0,1 mm auf, das bedeutet selbst bei einer Näherungsrechnung liefet das Verfahren eine 10-fach höhere Genauigkeit als gefordert ist.

## Patentansprüche

1. Verfahren zur Regelung und/oder Steuerung eines verstellbaren gekrümmten Rollensegmentes (1) in einer Stranggießanlage, wobei das Rollensegment (1) zur Führung des Stranges (3) folgende Elemente aufweist:
- einen beweglichen Oberrahmen (4) mit mindestens einer Oberrolle,
- einen Unterrahmen (5) mit mindestens einer Unterrolle,
- eine Anstellvorrichtung (12, 13, 14, 15) zur Relativpositionierung des Oberrahmens (4) bezüglich des Unterrahmens mit einer oder mehreren Anstellweiten (20, 21),
- wobei ein Eingang (EN) des Rollensegmentes (1) eine Eingangs-Maulweite (10) und ein Ausgang (EX) eine Ausgangs-Maulweite (11) aufweist,
**dadurch gekennzeichnet, dass**
zur Regelung bzw. zur Steuerung des gekrümmten Rollensegmentes (1) ein Automatisierungssystem die Maulweite(n) (10, 11) in die Anstellweite(n) (20, 21) oder umgekehrt umrechnet, indem eine durch einen Ein-Berührpunkt (en) einer Eingangs-Unterrolle (22) und durch einen Aus-Berührpunkt (ex) einer Ausgangs-Unterrolle (24) führende gekrümmte Unterkurve (26), und eine durch einen oberen Ein-Berührpunkt (on) und durch einen oberen Aus-Berührpunkt (ox) führende gekrümmte Oberkurve (28) bestimmt wird, und die Anstellweiten (20, 21) über eine Anstellposition (-x_{A}, +x_{A}) der Anstellvorrichtung (12, 13, 14, 15) mit Hilfe der gekrümmten Unterkurve (26) und der gekrümmten Oberkurve (28) berechnet werden.

2. Verfahren nach Anspruch 1,
**dadurch gekennzeichnet, dass** die Eingangs-Maulweite (10) von dem Ein-Berührpunkt (en) und die Ausgangs-Maulweite (11) von dem Aus-Berührpunkt (ex) orthogonal zur Unterkurve (26) in Richtung des Oberrahmens (4) abgetragen werden, wodurch der obere Ein-Berührpunkt (on) und obere Aus-Berührpunkt (ox) bestimmt werden.

3. Verfahren nach einem der Ansprüche 1 bis 2,
**dadurch gekennzeichnet, dass** die Anstellweite (20, 21) für mindestens einen der folgenden Rollensegment-Typen:
a) ein gleichförmig gekrümmter Segmenttyp und/oder
b) ein ungleichförmig gekrümmter Segmenttyp, ermittelt wird.

4. Verfahren nach Anspruch 3,
**dadurch gekennzeichnet, dass** für die Berechnung der Kurven (26, 28) des gleichförmig gekrümmten Segmenttyps eine Kreisbogengleichung verwendet wird.

5. Verfahren nach Anspruch 3,
**dadurch gekennzeichnet, dass** für den ungleichförmig gekrümmten Segmenttyp die Unterkurve (26) mittels einer Summe von Kreisbogenstücken ermittelt wird und die Oberkurve (28) mittels einer Kreis-Bogen-Nährungs-Gleichung ermittelt wird.

6. Verfahren nach Anspruch 5,
**dadurch gekennzeichnet, dass** die Unterkurve (26) mittels einer Hüllkurve ermittelt wird.

7. Verfahren nach Anspruch 5 oder 6,
**dadurch gekennzeichnet, dass** für die Kreis-Bogen-Näherungs-Gleichung ein Radius (R_{M}) ermittelt wird, welcher ein Mittelwert aus der Summe der Radien (Rᵢ) der Kreisgleichungen für die Unterkurve (26) ist.

8. Verfahren nach einem der Ansprüche 5 bis 7,
**dadurch gekennzeichnet, dass** an den Anstellpositionen (-x_{A}, +x_{A}) ein Korrekturwert (Δyₑₙ< Δyₑₓ) als eine Differenz zwischen einer bezüglich der die Unterrollen (22, 24) tangierenden Unterkurve (26) verschobenen Unterkurve (26') und der Oberkurve (28) ermittelt wird.

9. Verfahren nach Anspruch 8,
**dadurch gekennzeichnet, dass** an den Anstellpositionen (-x_{A}, +x_{A}) die Anstellweite (20, 21) mit Hilfe des Korrekturwertes (Δyₑₙ, Δyₑₓ) ermittelt wird.

10. Verfahren nach einem der Ansprüche 1 bis 9,
**dadurch gekennzeichnet, dass** ein Koordinatenursprung eines Koordinatensystems (27) jeweils in die Mitte einer Projektionslinie gelegt wird, welche durch Projektion der Unterkurve (26) auf die Abszisse entsteht.

11. Verfahren nach Anspruch 10,
**dadurch gekennzeichnet, dass** die Unterkurve (26) mit einem Punkt im Koordinatenursprung liegt.

12. Computerprogrammprodukt, umfassend Programmcode-Mittel, geeignet zur Durchführung aller Schritte eines Verfahrens nach einem der obigen Ansprüche, wenn das Computerprogrammprodukt auf einem Datenverarbeitungssystem oder Automatisierungssystem ausgeführt wird.

## Claims

1. Method for regulating and/or adjusting an adjustable curved roll segment (1) in a continuous casting plant, with the roll segment (1) comprising the following elements for guiding the line (3):
- a movable upper frame (4) with at least one upper roller,
- a lower frame (5) with at least one lower roller,
- an adjustment facility (12, 13, 14, 15) for relative positioning of the upper frame (4) in relation to the lower frame with one or more setting widths (20, 21),
- with an entry (EN) of the roll segment (1) having an entry mouth width (10) and an exit (EX) having an exit mouth width (11),
**characterized in that**
for regulation or adjustment of the curved roll segment (1) an automation system converts the mouth width(s) (10, 11) into the setting width(s) (20, 21) or vice versa, **in that** a curved lower curve (26) guided through an entry contact point (en) of an entry lower roller (22) and through an exit contact point (ex) of an exit lower roller (24), and a curved upper curve (28) guided through an upper entry contact point (on) and guided through an upper exit contact point (ox) is determined, and the setting widths (20, 21) are computed via a setting position (-x_{A}, +x_{A}) of the adjustment facility (12, 13, 14, 15) with the aid of the curved lower curve (26) and the curved upper curve (28).

2. Method according to claim 1,
**characterized in that** the entry mouth width (10) is plotted from the entry contact point (en) and the exit mouth width (11) is plotted from the exit contact point (ex) orthogonal to the lower curve (26) in the direction of the upper frame (4), whereby the upper entry contact point (on) and upper exit contact point (ox) are determined.

3. Method according to one of claims 1 to 2,
**characterized in that** the setting width (20, 21) is determined for at least one of the following roll segment types:
a) a regular-shaped curved segment type and/or
b) an irregular-shaped curved segment type.

4. Method according to claim 3,
**characterized in that** a circle sector equation is used to compute the curves (26, 28) of the regular-shaped curved segment type.

5. Method according to claim 3,
**characterized in that**, for the irregular curved segment type the lower curve (26) is determined by means of a sum of circle sectors and the upper curve (28) by means of a circle sector approximation equation.

6. Method according to claim 5,
**characterized in that** the lower curve (26) is determined by means of an envelope.

7. Method according to claim 5 or 6,
**characterized in that** a radius (R_{M}) is determined for the circle sector approximation equation which is an average value of the sum of the radii (Rᵢ) of the circle equation for the lower curve (26).

8. Method according to one of claims 5 to 7,
**characterized in that**, at the setting positions (-x_{A}, +x_{A}) a correction value (Δy_{en,} Δyₑₓ) is determined as a difference between a lower curve (26') displaced in relation to a lower curve touching the lower rollers (22, 24) and the upper curve (28).

9. Method according to claim 8,
**characterized in that**, at the setting positions (-x_{A}, +x_{A}) the setting width (20, 21) is determined with the aid of the correction value (Δyₑₙ, Δyₑₓ).

10. Method according to one of claims 1 to 9,
**characterized in that** a coordinate origin of a coordinate system (27) is placed in each case in the middle of a projection line which arises by projection of the lower curve (26) on the abscissa.

11. Method according to claim 10,
**characterized in that** the lower curve (26) lies with one point in the coordinate origin.

12. Computer program product, comprising program code means suitable for carrying out all steps of a method according to one of the above claims, when the computer program product is executed on a data processing system or automation system.

## Revendications

1. Procédé de régulation et/ou de commande d'un segment ( 1 ) de cylindre courbé et réglable dans une installation de coulée continue, le segment ( 1 ) de cylindre ayant, pour guider la barre ( 3 ), les éléments suivants :
- un bâti ( 4 ) supérieur mobile ayant au moins un cylindre supérieur,
- un bâti ( 5 ) inférieur ayant au moins un cylindre inférieur,
- un dispositif ( 12, 13, 14, 15 ) de serrage pour mettre en position relative le bâti ( 4 ) supérieur par rapport au bâti inférieur ayant une ou plusieurs largeurs ( 20, 21 ) de serrage,
- dans lequel une entrée ( EN ) du segment ( 1 ) du cylindre a une largeur ( 10 ) d'embouchure d'entrée et une sortie ( EX ) a une largeur ( 11 ) d'embouchure de sortie,
**caractérisé en ce que**
pour la régulation ou pour la commande du segment ( 1 ) de cylindre courbé, un système d'automatisation transforme par le calcul la ou les largeurs ( 10, 11 ) d'embouchure en la ou les largeurs ( 20, 21 ) de serrage ou inversement, en déterminant une courbe ( 26 ) inférieure courbée, passant par un point ( en ) de contact d'entrée d'un cylindre ( 22 ) inférieur d'entrée et par un point ( ex ) de contact de sortie d'un cylindre ( 24 ) inférieur de sortie, et une courbe ( 28 ) supérieure courbée, passant par un point ( on ) de contact d'entrée supérieur et par un point ( ox ) de contact de sortie supérieur et les largeurs ( 20, 21 ) de serrage sont calculées sur une position ( -xA, +xA ) de serrage du dispositif ( 12, 13, 14, 15 ) de serrage à l'aide de la courbe ( 26 ) inférieure courbée et de la courbe ( 28 ) supérieure courbée.

2. Procédé suivant la revendication 1,
**caractérisé en ce que** l'on porte la largeur ( 10 ) d'embouchure d'entrée du point ( en ) de contact d'entrée et la largeur ( 11 ) d'embouchure de sortie du point ( ex ) de contact de sortie orthogonalement à la courbe ( 26 ) inférieure en direction du bâti ( 4 ) supérieur, en déterminant ainsi le point ( on ) de contact d'entrée supérieur et le point ( ox ) de contact de sortie supérieur.

3. Procédé suivant l'une des revendications 1 à 2,
**caractérisé en ce que** l'on détermine les largeurs ( 20, 21 ) de serrage pour au moins l'un des types de segment de cylindre suivants :
a) un type de segment courbé uniformément et/ou
b) un type de segment courbé d'une manière qui n'est pas uniforme.

4. Procédé suivant la revendication 3,
**caractérisé en ce que**, pour le calcul des courbes ( 26, 28 ) du type de segment courbé uniformément, on utilise une équation d'arc de cercle.

5. Procédé suivant la revendication 3,
**caractérisé en ce que**, pour le type de segment courbé d'une manière qui n'est pas uniforme, on détermine la courbe ( 26 ) inférieure au moyen d'une somme d'arcs de cercle et on détermine la courbe ( 28 ) supérieure au moyen d'une équation d'approximation d'arc de cercle.

6. Procédé suivant la revendication 5,
**caractérisé en ce que** l'on détermine la courbe ( 26 ) inférieure au moyen d'une courbe d'enveloppe.

7. Procédé suivant la revendication 5 ou 6,
**caractérisé en ce que**, pour l'équation d'approximation d'arc de cercle, on détermine un rayon ( RM ) qui est une valeur moyenne de la somme des rayons ( Ri ) des équations de cercle pour la courbe ( 26 ) inférieure.

8. Procédé suivant l'une des revendications 5 à 7,
**caractérisé en ce qu'**aux positions ( -XA, +XA ) de serrage, on détermine une valeur ( ΔYen, ΔYex ) de correction en tant que différence entre la courbe ( 28 ) supérieure et une courbe ( 26' ) inférieure décalée par rapport à la courbe ( 26 ) inférieure tangente aux cylindres ( 22, 24 ) inférieurs.

9. Procédé suivant la revendications 8,
**caractérisé en ce qu'**aux positions ( -XA, +XA ) de serrage, on détermine des largeurs ( 20, 21 ) de serrage à l'aide de la valeur ( ΔYen, ΔYex ) de correction.

10. Procédé suivant l'une des revendications 1 à 9,
**caractérisé en ce que** l'on met une origine des cordonnées d'un système ( 27 ) de coordonnées respectivement au milieu d'une ligne de projection, qui est obtenue par la projection de la courbe ( 26 ) inférieure sur les abscisses.

11. Procédé suivant la revendication 10,
**caractérisé en ce que** la courbe ( 26 ) inférieure a un point à l'origine des coordonnées.

12. Produit de programme informatique, comprenant des moyens de code de programme propres à effectuer tous les stades d'un procédé suivant l'une des revendications ci-dessus, lorsque le produit de programme informatique est réalisé sur un système informatique ou sur un système d'automatisation.
